# EUROPÄISCHE PATENTSCHRIFT

(11) **EP 2 752 138 B1**
(45) Veröffentlichungstag und Bekanntmachung des Hinweises auf die Patenterteilung: **12.10.2016**
(21) Anmeldenummer: 14000015.9
(22) Anmeldetag: 03.01.2014
(51) Int. Cl.: A47G 9/02, A47C 31/11

(54) **Wäschestück für Betten, Sitz- und/oder Liegemöbel**
Laundry for beds, seating and/or reclining furniture
Pièce de linge pour lits, meubles pour s'asseoir et/ou pour s'allonger

(30) Priorität: 07.01.2013 DE 202013000030 U
(43) Veröffentlichungstag der Anmeldung: 09.07.2014
(73) Patentinhaber: VESTIO Textiling GmbH, 48268 Greven (DE)
(72) Erfinder: Josef Brockmann, 48268 Greven (DE)
(74) Vertreter: Pott, Ulrich

(56) Entgegenhaltungen:
- EP-B1- 0 649 620
- GB-A- 592 858
- US-A- 5 487 936
- US-A1- 2002 063 454

## Beschreibung

Die Erfindung bezieht sich auf ein Wäschestück für Betten, Sitz- und/oder Liegemöbel, insbesondere auf einen Bett- oder Kissenbezug, aus einem bedruckbaren Natur-, Chemie- oder Mischfasergewebe aus Kett- und Schussfäden, wobei das Wäschestück als Umstülpwendewäschestück konfektioniert ist.

Ein Umstülpwendewäschestück ist aus der EP 0 649 620 B1 bekannt. Dieses bekannte Umstülpwendewäschestück ist als Wäschestück für die Winter- und für die Sommernutzung ausgebildet mit einer glatten und mit einer gerauhten Benutzerseite. Beide Benutzungsseiten sind beim Beziehen eines Kissens so zu wählen, dass entweder die glatte Gewebeseite die Außenseite des Bezuges bildet oder umgekehrt die gerauhte Gewebeseite, so dass bei der Winter- oder bei der Sommernutzung die schlafende Person die ihr genehme Sommer- oder Wintergewebeseite wählen kann. Dies wirkt sich vorteilhaft auf den Schlafkomfort aus. Dargestellt wird das bei diesem Wäschestück dadurch, dass die Einfachgewebeseite für die Winternutzung mindestens 50 % gerauhte Schuss- und/oder Kettfäden und die Einfachgewebeseite für die Sommernutzung mindestens 50 % glatte Schuss- und/oder Kettfäden aufweist. Dieses Umstülpwendewäschestück ist für die Jahreszeitenbenutzung sehr vorteilhaft zu nutzen, kann jedoch das optische Erscheinungsbild dieses Wäschestückes auch bei verschiedenen Nutzungsarten nicht variantenreich darstellen.

US 2002/063454 A1 offenbart ein Wäaschestück nach dem Oberbegriff des Anspruchs 1.

Es ist daher Aufgabe der vorliegenden Erfindung, ein Wäschestück als Umstülpwendewäschestück zur Verfügung zu stellen, das verschiedene optische Erscheinungsvarianten darbietet.

Zur Lösung dieser Aufgabe zeichnet sich das Wäschestück der eingangs genannten Art dadurch aus, dass die Kanten des Umstülpwäschestückes jeweils zwei Steppnähte aufweisen, wobei die erste Steppnaht derart vorgesehen wird, dass eine jeweilige Nahtzugabe an den Kanten der Grundgewebeteile vorgesehen ist, und die Nahtzugabe der jeweiligen Kante des Umstülpwäschestückes in einem durch die zweite Steppnaht gebildeten Schlauch verdeckt angeordnet sind, wobei die erste Steppnaht in einem umgestülpten Zustand des Wäschestückes die Außensteppnaht bildet und die zweite Steppnaht in einem anderen umgestülpten Zustand des Wäschestückes die Außensteppnaht bildet.

Damit ist ein Wäschestück als Umstülpwendewäschestück geschaffen, dass sich sehr variantenreich vom optischen Gesamterscheinungsbild her nutzen lässt, da die beiden miteinander vernähten Grundgewebeteile jeweils doppelseitig mit den Pigmentfarbstoffen zu bedrucken sind, so dass bereits im nicht umgestülpten Zustand sich die Vorderseite und auch die Rückseite des Wäschestückes in verschiedenen optischen Erscheinungsformen nutzen lässt. Wird das Wäschestück umgestülpt, lassen sich wiederum zwei neue verschiedenfach mit den Pigment- oder Caledonfarbstoffen bedruckte Seiten nutzen.

Bei dem erfindungsgemäßen Wäschestück handelt es sich mithin um ein solches Umstülpwendestück, bei der man nicht mehr eine linke Seite von einer rechten Seite eines Gewebeteiles unterscheiden kann. Vielmehr sind die doppelseitig bedruckten Grundgewebeteile gleichwertige rechte Gewebeseiten, die sich daher auch gleichwertig nutzen lassen.

Das Gewebe wird vorab mit einer Spezialausrüstung versehen, was das Durchdringen der Pigment- oder Caledonfarbstoffe verhindert, die im zweiten Schritt aufgedruckt werden.

Beim doppelseitigen Bedrucken ist darauf zu achten, dass nicht zu intensive Farbtöne verwendet und die Farbpigmente möglichst gering dosiert werden. So bleiben die Farbpigmente lediglich an der Gewebeaussenschicht haften und der Stoff wird nicht unnötig beschwert.

Wichtig ist, dass das Grundgewebe beidseitig eine gleiche Optik hat und dass Kett- und Schussfäden möglichst eng aneinander liegen. Unter diesen Voraussetzungen ist ein beidseitiger Druck möglich. Zu diesem Zweck kommen die Grundbringen: 1/1 Leinwandbindung, 1/3 Köperbindung oder 1/4 Atlasbindung in Frage.

Besonders vorteilhaft kann das doppelseitige Bedrucken der jeweiligen Grundgewebeteile dargestellt werden, wenn die Grundgewebeteile jeweils eine Fadendichte aus 30 bis 66 Kettfäden pro cm und 30 bis 66 Schussfäden pro cm aufweisen.

Um das optische Erscheinungsbild weiter zu verbessern, sind die Kanten des Umstülpwäschestückes jeweils so ausgebildet, dass jede Kante zwei Steppnähte aufweist, wobei die erste Steppnaht, bevorzugtermaßen mit einem gewissen Abstand von z.B. 1 cm zu den übereinander gelegten Außenseitenkanten der beiden Grundgewebeteile verläuft. Danach werden die Grundgewebeteile umgestülpt, so dass die erste Steppnaht eine Außennaht bildet. Für die Wendekonfektion folgt mindestens eine Steppnaht/Ziernaht, die beide Gewebeteile nochmals verbindet. Der Mindestabstand zur Außenkante muss Nahtzugabenbreite von mindestens 2 mm betragen, so dass danach die Außenkante in einem Schlauch gelegen ist, der von außen nicht mehr sichtbar ist. Somit bilden sich jeweils Außenkanten des Wäschestückes, die sowohl in dem einen gestülpten Zustand als auch in dem anderen gestülpten Zustand ein sehr ansehnliches äußeres Erscheinungsbild darbieten und darüber hinaus auch den Festigkeitsansprüchen, die an ein solches Wäschestück zu stellen sind, gerecht werden.

Bevorzugtermaßen ist ein Verschlussmittel vorgesehen, um das Wäschestück zu schließen bzw. ein innen gelegenes Kissen sicher zu halten. Dazu bieten sich ein Reißverschluss, ein Klettverschluss, ein Knopfverschluss Verschlüsse aus Haken und Ösen aber auch ein Hotelverschluss, an bei dem Stoffteile übereinander gelegt werden mit Ausbildung einer inneren Tasche. Die entsprechenden Verschlussmittel, die in einem Gewebeteil unterzubringen sind, haben bevorzugt einen entsprechenden Abstand zu einer Außenkante des Wäschestückes. Um diesen für den Betrachter möglichst verdeckt anzuordnen, hat die eine Gewebeseite einen Über-/Untertritt, der das Verschlussmittel überlappt, und zwar sowohl auf der einen Gewebeseite als auch auf der anderen Gewebeseite eines entsprechenden Gewebeteils.

Zur weiteren Erläuterung der Erfindung wird auf weitere Unteransprüche, die nachfolgende Beschreibung und die Zeichnung verwiesen. In der Zeichnung zeigen:
- Fig. 1: eine Draufsicht auf ein Ausführungsbeispiel eines Wäschestückes nach der Erfindung in Gestalt eines Kissenbezuges;
- Fig. 2: exemplarisch die Herstellung einer ersten Steppnaht für aufeinander gelegte Grundgewebeteile;
- Fig. 3: die Darstellung der Herstellung einer zweiten Steppnaht von aufeinander gelegten Grundgewebeteilen;
- Fig. 4: in perspektivischer Darstellung die miteinander durch die Steppnähte vernähten Grundgewebeteile;
- Fig. 5: eine Darstellung einer Leinwandbindung mit den Schuss- und Kettfäden;
- Fig. 5.1: eine Querschnittsdarstellung der Darstellung nach Fig. 5;
- Fig. 5.2: eine Längsschnittdarstellung der Leinwandbindung nach Fig. 5, und
- Fig. 6: die Längsschnittdarstellung nach Fig. 5.2 mit Darstellung der Farbpigmente an den jeweils obersten Farbschichten der Kettfäden.

In den Figuren sind grundsätzlich übereinstimmende Teile mit übereinstimmenden Bezugsziffern versehen.

Allgemein ist in Fig. 1 das Umstülpwäschestück mit der Bezugsziffer 1 versehen. Dieses Umstülpwäschestück 1 ist in den Figuren in Gestalt eines Kissenbezuges für eine Bettwäschegarnitur veranschaulicht. Dieser Kissenbezug 1 besteht aus zwei Grundgewebeteilen 2 und 3 (Fig. 2, Fig. 3), die miteinander vernäht sind. Wie in Fig. 2 verdeutlicht, wird zunächst die erste Steppnaht 4 vorgesehen, die auch in Fig. 3 kenntlich gemacht ist. Diese Steppnaht 4 wird derart vorgesehen, dass eine jeweilige Nahtzugabe 5 an den Kanten der Grundgewebeteile 2 und 3 vorgesehen ist. Nach Vorsehen dieser ersten Steppnaht 4 wird der Kissenbezug 1 gewendet in die Position, wie sie in Fig. 3 dargestellt ist und mit einem größeren Abstand, als die Nahtzugabe 5, die zweite Steppnaht 6 vorgesehen. Die Nahtzugabe 5 sind somit in dem inneren Schlauch 7 (Fig. 4) gelegen. Die eine Steppnaht 4 bildet jetzt in einem gestülpten Zustand des Kissenbezuges 1 die äußere Kante, wohingegen, wenn das Kissen umgestülpt ist, in einen anderen gestülpten Zustand die Steppnaht 6 die Außenkante des Kissenbezuges bildet.

Fig. 5, 5.1 und 5.2 zeigen ein bevorzugtes Grundgewebe aus einer Leinwandbindung mit Kettfäden 7 und Schussfäden 8. Wie näher der Fig. 6 zu entnehmen ist, sind die Pigmentfarbstoffe mit Hilfe eines Pigmentdruckes auf die Kettfäden 7 aufgebracht. Die entsprechenden Farbpigmente 9 durchdringen das Grundgewebe nicht, sondern sind lediglich in den obersten Faserschichten vorhanden. Durch eine derartige Leinwandbindung und den beidseitigen Farbpigmentdruck erhält man zwei rechte Stoffseiten des Kissenbezuges 1. Um ein Durchscheinen des Pigmentfarbdruckes zu vermeiden, sind spezielle Ausrüstverfahren einzusetzen, die die Farbpigmente 9 daran hindern, das Gewebe zu durchdringen, so dass die Farbpigmente 9 nur an oberen Faserschichten haften bleiben.

## Patentansprüche

1. Wäschestück (1) für Betten, Sitz- und/oder Liegemöbel, insbesondere Bett- oder Kissenbezug, aus einem bedruckbaren Natur-, Chemie- oder Mischfasergewebe aus Kett- (7) und Schussfäden (8), wobei das Wäschestück (1) als Umstülpwendewäschestück ausgebildet ist mit unter Ausbildung eines Aufnahmeraumes miteinander verbundenen Grundgewebeteilen (2, 3), wobei das Wäschestück (1) als Mehrfachwendewäschestück ausgebildet ist mit Grundgewebeteilen (2, 3) aus einer 1/1-Leinwandbindung oder einer 1/3-Köperbindung oder einer 1/4-Atlasbindung, wobei die Grundgewebeteile (2, 3) doppelseitig mit Pigmentfarbstoffen oder Caledonfarbstoffen (9) bedruckt sind, **dadurch gekennzeichnet, dass** die Kanten des Umstülpwäschestückes (1) jeweils zwei Steppnähte (4, 6) aufweisen, wobei die erste Steppnaht (4) derart vorgesehen wird, dass eine jeweilige Nahtzugabe (5) an den Kanten der Grundgewebeteile (2,3) vorgesehen ist, und die Nahtzugabe (5) der jeweiligen Kante des Umstülpwäschestückes (1) in einem durch eine zweite Kettsteppnaht (6) gebildeten Schlauch (7) verdeckt angeordnet sind, wobei die erste Steppnaht (4) in einem umgestülpten Zustand des Wäschestückes (1) die Außensteppnaht bildet und die zweite Steppnaht (6) in einem anderen umgestülpten Zustand des Wäschestückes (1) die Außensteppnaht bildet.

2. Wäschestück (1) nach Anspruch 1, **dadurch gekennzeichnet, dass** die doppelseitig bedruckten Grundgewebeteile (2, 3) mit einer Sperrschicht zur Verhinderung des Durchscheinens der Pigment- oder Caledonfarbstoffe (9) von der einen Seite zur anderen Seite der Grundgewebeteile (2, 3) versehen sind.

3. Wäschestück (1) nach Anspruch 1 oder 2, **dadurch gekennzeichnet, dass** die Grundgewebeteile (2, 3) jeweils eine Fadendichte aus 30 bis 66 Kettfäden (7) pro cm und 30 bis 66 Schussfäden (8) pro cm aufweisen.

4. Wäschestück (1) nach Anspruch 3 oder 4, **dadurch gekennzeichnet, dass** die zweite Steppnaht (6) einen größeren Abstand zu den Außenkanten von übereinander gelegten Grundgewebeteilen (2, 3) gegenüber der ersten Steppnaht (4) aufweist.

5. Wäschestück (1) nach einem der Ansprüche 1 bis 4, **dadurch gekennzeichnet, dass** ein Grundgewebeteil (2, 3) des Umstülpwäschestückes (1) mit einem Verschlussmittel aus einem Reißverschluss und/oder einem Klettverschluss und/oder einem Knopfverschluss und/oder einem Hakenverschluss und/oder einem Ösenverschluss und/oder einem Hotelverschluss besteht.

6. Wäschestück (1) nach Anspruch 5, **dadurch gekennzeichnet, dass** das das Verschlussmittel aufweisende Grundgewebeteil (2, 3) einen das Verschlussmittel in der Gebrauchsstellung überdeckenen Randansatz aufweist.

7. Wäschestück (1) nach Anspruch 6, **dadurch gekennzeichnet, dass** das Verschlussmittel aufweisende Grundgewebeteil (2, 3) in einem umgestülpten Zustand und auch in einem anderen umgestülpten Zustand einen das Verschlussmittel überlappenden Randansatz aufweist.

8. Wäschestück (1) nach Anspruch 6 oder 7, **dadurch gekennzeichnet, dass** das Verschlussmittel derart vorgesehen ist, dass das Wäschestück (1) größenvariabel derart ausgebildet ist, dass es von einem größeren Wäschestückmaß in ein kleineres Maß und umgekehrt veränderbar ist.

## Claims

1. Item of linen (1) for beds, seating and/or reclining furniture, in particular duvet covers or pillowcases, made of a printable natural-fibre fabric, synthetic-fibre fabric or union fabric made up of warp (7) and weft (8) threads, the item of linen (1) being formed as a reversible item of linen having basic fabric parts (2, 3) that are interconnected so as to form a receiving chamber, the item of linen (1) being formed as a multiway item of linen having basic fabric parts (2, 3) made of a 1/1 plain weave or a 1/3 twill weave or a 1/4 satin weave, the basic fabric parts (2, 3) being printed with pigments or Caledon dyes (9) on either side, **characterised in that** the edges of the reversible item of linen (1) each comprise two quilting seams (4, 6), the first quilting seam (4) being provided such that a seam allowance (5) is provided at each of the edges of the basic fabric parts (2, 3), and the seam allowance (5) at each edge of the reversible item of linen (1) is arranged in a tube (7) formed by a second warp quilting seam (6) so as to be covered, the first quilting seam (4) forming the outer quilting seam in one reversed state of the item of linen (1) and the second quilting seam (6) forming the outer quilting seam in a different reversed state of the item of linen (1).

2. Item of linen (1) according to claim 1, **characterised in that** the basic fabric parts (2, 3) printed on either side are provided with a barrier layer for preventing the pigment or Caledon dye (9) from being visible from one side of the basic fabric parts (2, 3) to the other.

3. Item of linen (1) according to either claim 1 or claim 2, **characterised in that** the basic fabric parts (2, 3) each have a pick count of from 30 to 66 warp threads (7) per cm and from 30 to 66 weft threads (8) per cm.

4. Item of linen (1) according to either claim 3 or claim 4, **characterised in that** the second quilting seam (6) is at a greater spacing than the first quilting seam (4) from the outer edges of the basic fabric parts (2, 3) placed one on top of the other.

5. Item of linen (1) according to any of claims 1 to 4, **characterised in that** a basic fabric part (2, 3) of the reversible item of linen (1) comprises a closure means consisting of a zip fastener and/or a hook-and-loop fastener and/or a button fastener and/or a hook fastener and/or a hook-and-eye fastener and/or an envelope closure.

6. Item of linen (1) according to claim 5, **characterised in that** the basic fabric part (2, 3) comprising the closure means comprises an edge lip that covers the closure means in the use position.

7. Item of linen (1) according to claim 6, **characterised in that** the basic fabric part (2, 3) comprising closure means comprises an edge lip that overlaps the closure means in one reversed state and in a different reversed state.

8. Item of linen (1) according to either claim 6 or claim 7, **characterised in that** the closure means is provided such that the size of the item of linen (1) can be varied in such a way that said item of linen can be changed from a larger size to a smaller size, and vice versa.

## Revendications

1. Pièce de linge (1) pour lits, sièges et/ou chaises longues, en particulièrement housse de lit ou de coussin, en tissus à fibres naturelles, synthétiques ou mixtes imprimables constitués de fils de chaîne (7) et de fils de trame (8), la pièce de linge (1) étant réalisée sous la forme d'une pièce de linge réversible qui comporte des parties de tissu de base (2, 3) reliées entre elles en ménageant un espace de réception, la pièce de linge (1) étant conçue sous la forme d'une pièce de linge à retournement multiple pourvue de parties de tissu de base (2, 3) constitué d'une armure de toile 1/1 ou d'une armure sergéel/3 ou d'une armure de satin 1/4, les parties de tissu de base (2, 3) étant imprimées des deux côtés avec des colorants pigmentaires ou des colorants Caledon (9), **caractérisée en ce que**
les bords de la pièce de linge réversible (1) comportent chacun deux coutures piquées (4, 6), la première couture piquée (4) étant prévue de telle sorte qu'un surplus de couture (5) respectif est prévu au niveau des bords des parties de tissu de base (2, 3), et le surplus de couture (5) du bord respectif de la pièce de linge réversible (1) est disposé à recouvrement dans un tube (7) formé par une seconde couture piquée de chaîne (6), la première couture piquée (4) formant, dans un état retourné de la pièce de linge (1), la couture piquée extérieure et la seconde couture (6) formant, dans un état retourné de la pièce de linge (1), la couture piquée extérieure.

2. Pièce de linge (1) selon la revendication 1, **caractérisée en ce que** les parties de tissu de base (2, 3) imprimées des deux côtés sont pourvues d'une couche barrière destinée à empêcher la transparence des colorants pigmentaires ou des colorants Caledon (9) d'un côté par rapport à l'autre des parties de tissu de base (2, 3).

3. Pièce de linge (1) selon la revendication 1 ou 2, **caractérisée en ce que** les parties de tissu de base (2, 3) ont chacune une densité de fil de 30 à 66 fils de chaîne (7) par cm et de 30 à 66 fils de trame (8) par cm.

4. Pièce de linge (1) selon la revendication 3 ou 4, **caractérisée en ce que** la seconde couture piquée (6) est à une plus grande distance par rapport aux bords extérieurs de parties de tissu de base (2, 3) superposées que la première couture piquée (4).

5. Pièce de linge (1) selon l'une des revendications 1 à 4, **caractérisée en ce qu'**une partie de tissu de base (2, 3) de la pièce de linge réversible (1) est pourvu d'un moyen de fermeture qui est constitué par une fermeture à glissière et/ou une fermeture Velcro et/ou une fermeture à boutons et/ou une fermeture à crochets et/ou une fermeture à oeillets et/ou une fermeture portefeuille.

6. Pièce de linge (1) selon la revendication 5, **caractérisée en ce que** la partie de tissu de base (2, 3), pourvu du moyen de fermeture, comporte une saillie de bord recouvrant le moyen de fermeture dans la position d'utilisation.

7. Pièce de linge (1) selon la revendication 6, **caractérisée en ce que** la partie de tissu de base (2, 3), pourvu du moyen de fermeture, comporte, dans un état retourné ainsi que dans un autre état retourné, une saillie de bord recouvrant le moyen de fermeture.

8. Pièce de linge (1) selon la revendication 6 ou 7, **caractérisée en ce que** le moyen de fermeture est prévu de telle sorte que la pièce de linge (1) est conçue pour être de taille variable de telle sorte qu'elle peut être modifiée de façon à passer d'une grande taille à une petite taille et inversement.
